# EUROPÄISCHE PATENTSCHRIFT

(11) **EP 0 429 918 B1**
(45) Veröffentlichungstag und Bekanntmachung des Hinweises auf die Patenterteilung: **07.10.1992**
(21) Anmeldenummer: 90121458.5
(22) Anmeldetag: 09.11.1990
(51) Int. Cl.: F01B 9/02

(54) **Kurbelschleifenrahmen für einen Kurbelschleifentrieb einer Brennkraftmaschine**
Sliding frame for a crank for a sliding mechanism for an internal combustion engine
Cadre pour le guidage des manetons pour un mécanisme de glissement d'un moteur à combustion interne

(30) Priorität: 27.11.1989 DE 8913971 U
(43) Veröffentlichungstag der Anmeldung: 05.06.1991
(73) Patentinhaber: Ficht GmbH, D-85610 Kirchseeon (DE)
(72) Erfinder: Bauer, Alois, W-8257 Sankt Wolfgang (DE); Hellmich, Wolfram, W-8000 München 82 (DE); Schindler, Manfred, W 8015 Markt Schwaben (DE)
(74) Vertreter: Patentanwälte Dr. Solf & Zapf

(56) Entgegenhaltungen:
- DE-A- 3 433 510
- FR-A- 2 526 863

## Beschreibung

Die Erfindung betrifft einen Kurbelschleifenrahmen für einen Kurbelschleifentrieb einer Brennkraftmaschine zur Umwandlung einer hin- und hergehenden Bewegung in eine Rotationsbewegung, der im Oberbegriff des Anspruchs 1 angegebenen Art.

Eine Brennkraftmaschine der gattungsgemäßen Art, ist aus der DE-OS 34 33 510 bekannt.

Bei derartigen Brennkraftmaschinen treten, wie auch bei allen anderen Brennkraftmaschinen, schnell wechselnde Lagerbelastungen auf. Solche Belastungen können zu erheblichen Leistungsverlusten und zur Zerstörung des Kurbelschleifentriebes führen. Sie machen sich bei den gattungsgemäßen Brennkraftmaschinen u. a. insbesondere auch zwischen den dem Kurbelschleifenrahmen zugeordneten Gleitflächen des Gleitsteins und den Gleitbahnen der Gleitbahnenstege des Kurbelschleifenrahmens durch Reibungswärme zeitlich unterschiedlicher Temperatur- und Wärmemenge bemerkbar trotz optimierter vorhandener Lagerspiele und Schmiermittelfilme. Insbesondere Wechselbelastungen bei hohen Arbeitstaktgeschwindigkeiten bzw. hohen Drehzahlen führen zu erhöhter Reibungswärme, die nicht aus der berechenbaren ohnehin auftretenden erhöhten Wärme bei hohen Taktgschwindigkeiten resultiert.

Im Rahmen der Suche nach Möglichkeiten diese erhöhte Reibungswärme zu vermeiden, konnte als deren Ursache eine Durchbiegung der Gleitbahnrahmenstege ermittelt werden, die sogar zu einem Abriß des Schmierfilmes und Kavitation zwischen den Gleitbahnen des Kurbelschleifenrahmens und den Gleitoberflächen des Gleitsteins führte, mit der Folge des Blockierens und gegebenenfalls einer Zerstörung des Kurbelschleifentriebs.

Um diesem seit langem bekannten Problem zu begegnen, hat man durch Verstärkung der Rahmenkonstruktion versucht, die Durchbiegungen zu vermeiden. Zum Beispiel wurden im Querschnitt U-förmige oder sogar Doppel-T-förmige Gleitbahnrahmenstege verwendet, die z. B. in der DE-OS 34 33 510 in Fig. 1 bzw. in der DE-OS 34 47 663 in Fig. 3 erkennbar sind. Bekannt geworden sind auch im Querschnitt kastenförmige Gleitbahnrahmenstege. Trotz Verwendung dieser Stege mit den größtmöglichen Widerstandsmomenten gegen Durchbiegung konnte man dem Problem nicht beikommen.

Aufgabe der Erfindung ist, einen Kurbelschleifenrahmen der eingangs genannten Art zu schaffen, der den Wechselbelastungen der Brennkraftmaschine widersteht, so daß ein Blockieren bzw. ein Zerstören des Kurbelschleifentriebs vermieden werden kann.

Diese Aufgabe wird durch die Merkmale des Anspruchs 1 gelöst. Vorteilhafte Weiterbildungen der Erfindung werden in den Unteransprüchen gekennzeichnet.

Die Erfindung verläßt den vorgezeichneten Weg, das Problem durch Erhöhung der Stabilität der Gleitbahnrahmenstege zu lösen und findet die Lösung in überraschender Weise in einer homogenen schnellen Verteilung der Wärme in der Umgebung der Gleitbahnrahmenstege. Dies gelingt durch die Anordnung geeignet geformter Stege sowohl oberhalb als auch unterhalb der Gleitbahn und insbesondere durch die Verwendung von im Querschnitt H-förmigen Rahmenstegen, bei denen der Flächenformschwerpunkt kurz oberhalb der Gleitbahn liegt, so daß für das Abfließen der Wärme bzw. für die homogene Verteilung der Wärme sowohl oberhalb als auch unterhalb der Gleitbahnen nahezu symmetrisch verteilt wärmeaufnehmende Stege zur Verfügung stehen. Es handelt sich dabei nicht um Kühlrippen od. dgl. Elemente zum Abführen von Wärme, sondern um Stege ausreichender Wärmekapazität für eine homogene Verteilung der Wärme oberhalb und unterhalb der Gleitbahnrahmenstege. Diese homogene Wärmeverteilung sorgt für eine-geradlinige Ausdehnung der Gleitbahnrahmenstege, so daß die Gleitbahnen ebenflächig bleiben und insbesondere eine Durchbiegung der Gleitbahnen vermieden wird.

Für die homogene Verteilung der Wärme ist es nicht unbedingt erforderlich, die Gleitbahnrahmenstege im Querschnitt symmetrisch auszugestalten. Es kann zweckmäßig sein, z. B. die gleitsteinseitigen H-Schenkel oder die kolbenstangenseitigen H-Schenkel höher und/oder die Schenkel im Bereich der Kolbenstangen höher als im Bereich der Stirnseiten des Rahmens auszubilden und/oder zusätzliche Massen mit zusätzlicher Wärmekapazität im Bereich der Stirnseiten zu schaffen, um auch in diesen Bereichen eine homogene und schnelle Verteilung des Wärmeflusses zu erreichen.

Nach einer besondere Ausführungsform der Erfindung kann zusätzlich zu den beschriebenen Maßnahmen vorgesehen sein, auf der Gleitbahnorberfläche eine die Wärme schlecht leitende Beschichtung z. B. aus Kermaik und/oder eine Platte aus die Wärme schlecht leitendem Material z. B. aus Keramik anzuordnen, so daß nur ein Teil der entstehenden Wärme in den Rahmen fließt. Dabei besteht in vorteilhafter Weise sogar die Möglichkeit, die Wärmeleitfähigkeit der Beschichtung bzw. der Platte in Längserstreckung der Gleitbahnen zonal derart unterschiedlich vorzusehen, daß dadurch die homogene Verteilung der Wärme in den Gleitrahmenstegen unterstützt wird. Die unterschiedliche Wärmeleitfähigkeit und/oder Wärmekapazität kann z. B. bei einer Keramikbeschichtung oder einer Keramikplatte dadurch gewährleistet werden, daß die Platte aus Schichten z. B. Keramikfolien unterschiedlicher Wärmeleitfähigkeit und/oder Wärmekapazität und/oder in der Längserstreckung aus Plättchen unterschiedlicher Wärmeleitfähigkeit und/oder Wärmekapazität aufgebaut ist.

Mit Hilfe der beschriebenen Beschichtung und/oder Platten gelingt es sogar, die Wärme in der Beschichtung bzw. in der Platte derart zu verteilen und zu speichern, daß nur eine geringe, in den Gleitbahnrahmenstegen kein Verziehen bzw. keine Durchbiegung hervorrufende Wärmeaufnahme stattfindet, so daß gegebenenfalls auch Gleitbahnrahmenstege bekannter Bauart Verwendung finden können.

Im Zusammenhang mit den erfindungsgemäßen Mitteln zum Einwirken auf die Wärmeverteilung im Kurbelschleifrahmen ist vorteilhaft, den Rahmen, wie an sich aus der DE-OS 34 33 510 bekannt, geteilt auszubilden und Befestigungsmittel zum Zusammenhalten der Rahmenteile vorzusehen, die die wärmebedingten Bewegungen der Rahmenteile ausgleichen können. Demgemäß ist vorteilhaft, z. B. dehnbare Spannbänder oder Dehnschrauben für die Befestigung der Rahmenteile an den Stirnflächen des Kurbelschleifenrahmens zu verwenden, die derart angeordnet sind, daß sie die durch Wärme bedingte Ausdehnung des Rahmens senkrecht zur Ebene der Gleitbahnen kompensieren können.

Eine weitere erfindungsgemäße Maßnahme zur Unterstützung der Wirkung der erfindungsgemäßen Mittel zum Einwirken auf die Wärmeverteilung im Kurbelschleifenrahmen sieht vor, den Abriß des Schmierfilms zwischen Gleitstein- und Gleitbahnoberflächen und damit zusammenhängende Bruch- und Temperaturspitzen zu vermeiden, und zwar durch die Anordnung von Ausnehmungen bzw. sogenannten Pittings in den Gleitbahnoberflächen und/oder in den den Gleitbahnen zugewandten Gleitsteinoberflächen, wie sie an sich zwischen ebenen Gleitelementen allgemein zum gleichen Zweck bekannt sind.

Mit der Erfindung gelingt es somit, nicht nur die Formstabilität des Kurbelschleifenrahmens zu gewährleisten. Die Erfindung gestattet darüber hinaus auch eine bisher nicht mögliche Leichtbauweise des Kurbelschleifenrahmens.

Anhand der in der Zeichnung dargestellten Beispiele wird die Erfindung im folgenden näher erläutert. Es zeigen:
Fig. 1a,b perspektivisch einen Kurbelschleifenrahmen sowie einen Querschnitt durch einen Kurbelschleifenrahmensteg;
Fig. 2 eine perspektivische Explosionsdarstellung des Kurbelschleifenrahmens nach Fig. 1;
Fig. 3a,b eine Seitenansicht eines Kurbelschleifenrahmens teilweise im Schnitt sowie einen Querschnitt entlang der Linie IIIb-IIIb in Fig. 3a;
Fig.4 perspektivisch eine weitere Ausführungsform des Kurbelschleifenrahmens;
Fig. 5 perspektivisch einen Längsschnitt durch den Kurbelschleifenrahmen nach Fig. 4;
Fig. 6a perspektivisch einen Längsschnitt durch den Kurbelschleifenrahmen mit Pittings in den Gleitbahnen;
Fig. 6b einen Ausbruch aus einem Gleitbahnbereich im Längsschnitt;
Fig. 7 perspektivisch Gleitbahnplatten.

Ein erfindungsgemäßer Kurbelschleifenrahmen 1 für z.B. eine in der DE-OS 34 33 510 beschriebene Hubkolben-Brennkraftmaschine mit Kurbelschleifentrieb weist in der Regel zwei sich gegenüberliegende Gleitbahnrahmenstege 2,3 sowie zwei Stirnstege 4,5 auf, so daß ein Rahmeninnenraum 6 gebildet wird.
In der Längsmitte der Gleitbahnrahmenstege 2,3 sind außenseitig senkrecht dazu die Kolbenstangen 7 zweier sich gegenüberliegend angeordneter nicht dargestellter Kolbenzylindereinheiten der Brennkraftmaschine angeordnet. Der nicht dargestellte Gleitstein des Kurbelschleifentriebs sitzt in an sich bekannter Weise im Innenraum 6 des Kurbelschleifenrahmens 1.
Wesentlich ist, daß die Gleitbahnrahmenstege 2,3 im Querschnitt H-förmig ausgebildet sind (Fig. 1b), und den horizontalen Gleitbahnsteg 8 sowie die beiden an den Längsrändern des Gleitbahnstegs 8 sitzenden vertikalen Schenkelstege 9 aufweisen. Der Gleitbahnsteg 8 ist mittig zwischen den Schenkelstegen 9 angeordnet, d.h. die Höhe der Schenkelstege 9 oberhalb und unterhalb des Gleitbahnstegs 8 ist gleich. Diese Symmetrie kann jedoch - falls es der Wärmefluß und/oder die Wärmekapazität und/oder die Wärmeverteilung erfordern - anders sein.

Die Gleitbahnstege 8 bilden die sich gegenüberliegenden, ebenflächigen Gleitbahnen 10 im Rahmeninnenraum für den Gleitstein.

Der abgebildete Kurbelschleifenrahmen 1 ist zweiteilig, und zwar längsmittig geteilt, ausgeführt, wobei endseitig an den Gleitbahnrahmenstegen 2,3 jeweils eine Stirnsteghälfte 11 vorgesehen ist, und die Stirnflächen 12 der Stirnsteghälften 11 in der Teilungsebene gegeneinander gesetzt sind.

Die Gleitbahnrahmenstege 2,3 können durch Schweißung, vorzugsweise durch Elektronenstrahlschweißung (Fig. 4), zusammengesetzt sein. Ebenso ist es möglich, den Kurbelschleifenrahmen 1 einstückig herzustellen.

Zweckmäßigerweise ist der Kurbelschleifenrahmen 1 jedoch zweiteilig ausgeführt. Eine für die Zwecke der Erfindung vorteilhafte Zusammenfügung ist in den Fig. 1, 2 dargestellt. Sie erfolgt mittels zweier rechteckiger metallischer Spannbandringe 13. Für die Lagerung der Spannbandringe 13 ist stirnseitig an jeder Stirnsteghälfte 11 ein sich in Längsrichtung der Gleitbahnrahmenstege 2,3 erstreckender - in der Stirnansicht betrachtet - U-förmiger Spannbandlagersteg 15 mit ebenen Außenflächen 14 angeordnet. Im zusammengesetzten Zustand der Gleitbahnrahmenstege 2,3 ergeben die Spannbandlagerstege 15 einen außenseitig ebenflächigen Spannbandrahmen, auf dem das Spannband mit Preßsitz lagert.

Um zu verhindern, daß die Gleitbahnrahmenstege 2,3 in der Teilungsebene verrutschen, sind zwischen den U-Schenkeln benachbarter Spannbandlagerstege 15 in der Teilungsebene Abstandhalterbolzen 16 angeordnet, die an ihren Enden eine Stützscheibe 17 und zweckmäßigerweise eine sich außenseitig anschließende Lagerscheibe 18 geringeren Durchmessers aufweisen. Für die Lagerscheiben 18 sind halbkreisförmige Ausnehmungen 19 in die freien Endkanten 20 der Spannbandlagerstege 15 eingebracht. Im zusammengebauten Zustand des Kurbelschleifenrahmens 1 (Fig. 1) stützen sich die Stützscheiben 17 gegen die Innenfläche der Spannbandlagerstege 15 ab, während die Lagerscheiben 18 formschlüssig in den Ausnehmungen 19 lagern und vom Spannbandring 13 außenseitig abgedeckt sind. Diese Spannbandmontage ermöglicht ein einfaches und schnelles Zusammenfügen der Einzelteile des Kurbelschleifenrahmens 1 und eine Ausdehnung des Kurbelschleifenrahmens 1 in zu den Kolbenstangen 7 achsparalleler Richtung.

Im Innenraum 6 des erfindungsgemäßen Kurbelschleifenrahmens 1 sitzt der Gleitstein wie in einem Käfig, weil die zum Innenraum weisenden Schenkelstege 9 den Gleitstein seitlich übergreifen.

Aus fertigungstechnischen und Stabilitäts-Gründen kann der Übergang der innenraumseitigen Schenkelstege 9 zu den Stirnsteghälften 11 abgerundet ausgebildet sein, so daß ein ovales Loch 20a gebildet wird.

Stirnseitig ist der Kurbelschleifenrahmen 1 offen, was den Wärmefluß und die Wärmeteilung begünstigt und außerdem die Leichtbauweise unterstützt.

Das Spannband 13, das die Wärmedehnungen auffangen und die Bolzensicherung gewährleisten soll, hat aber insbesondere auch die Aufgabe, den den Wärmefluß behindernden Spalt zwischen den Gleitbahnrahmenstegen 2,3 in der Teilungsebene zu überbrücken und für eine schnelle Wärmeleitung und -verteilung zu sorgen. In gleicher Weise trägt auch der Bolzen 16 zur Wärmeleitung und - verteilung bei.

Eine weitere vorteilhafte Zusammenfügung der Gleitbahnrahmenstege 2,3 erfolgt gemäß der in Fig. 3 dargestellten Ausführungsform mittels Dehnschrauben 21. Dabei ist endseitig in jedem Gleitbahnsteg 8 ein Loch 22 vorgesehen, das vom Schraubenschaft der Dehnschraube 21 durchgriffen wird, wobei sich der Schraubenkopf 21a rahmenaußenseitig auf der Oberfläche des Gleitbahnstegs 8 abstützt und das jeweilige endseitige Außengewinde 23 von zwei sich gegenüberliegend angeordneten Dehnungsschrauben 21 in ein entsprechendes Innengewinde eines quaderförmigen Verbindungsblocks 24 greift, der die Teilungsebene überbrückt. Der Verbindungsblock 24 liegt zweckmäßigerweise an den Innenflächen der Stirnsteghälften 11 an (Fig. 3b), wobei Kanten von in den Stirnsteghälften 11 angeordneten halbkreisförmigen Ausnehmungen 19a in einer Ringnut 25 eines außenseitig am Block 24 angeordneten Zapfens 26 lagern, so daß auch bei dieser Ausführungsform ein gegenseitiges Verschieben der Gleitbahnrahmenstege 2,3 in der Teilungsebene verhindert ist.

Vorteilhaft ist, an der Innenfläche der innenraumseitigen Schenkelstege 9 sich in Längsrichtung erstreckende, erhabene, ebenflächige Führungs- bzw. Stützstege 27 für den Gleitstein vorzusehen, so daß der Gleitstein seitlich geführt wird und der Wärmeübergang auch seitlich möglich ist, was die schnelle Wärmeleitung und -verteilung begünstigt (Fig. 4,5).

Fig. 6a/b zeigt, daß nach der Erfindung in den Gleitflächen 10 der Gleitbahnen der Gleitbahnstege 8 und vorzugsweise auch in den Gleitflächen 28 der Führungsstege 27 Pittings bzw. Vertiefungen 29 eingebracht sind, die als Ölreservoir dienen und verhindern, daß der Schmierfilm zwischen den Gleitflächen 10,28 und den entsprechenden Gleitsteinflächen abreißt. Die Form, Anzahl sowie Anordnung der Pittings 29 wird aufgrund empirischer Ermittlungen gewählt. Durch die Pittings bzw. durch die Vermeidung des Filmabrisses werden Wärmespitzen ausgeschlossen, was die schnelle Wärmeleitung und -verteilung unterstützt.

In Fig. 7 sind im Querschnitt U-förmige Gleitplatten 30 aus einem besonderen Metall oder z.B. aus Keramik abgebildet, die mit einer Anlagefläche 34 auf den Gleitbahnen 10 angeordnet werden können. Sie weisen in ihrem Innenraum eine sich parallel zu den Gleitflächen 10 erstreckende Gleitbasisfläche 31 sowie randlich rechtwinklig zum Innenraum 6 abgebogene Stützstege 27a auf. Die Stützstege 27a bilden entweder Gleitflächen für den Gleitstein oder dienen zur formschlüssigen Lagerung der Gleitplatten 30 unterhalb der Stützstege 27. Die Befestigung der Gleitplatten 30 an den Gleitbahnrahmenstegen 2,3 kann beliebig sein. Zweckmäßigerweise erfolgt ein endseitiges Umklammern der Gleitbahnstege 8 mit einem Bügel 32 oder ein Hintergreifen der Stirnsteghälften 11 mit abgewinkelten Lappen 33. Die Gleitplatten 30 unterstützen insbesondere den homogenen Wärmefluß in dem Rahmen 1, können aber zweckmäßigerweise auch dazu dienen, den Wärmefluß zu behindern. Der Aufbau der Gleitplatten 30 kann in Längsrichtung zonal unterschiedlich sein, so daß der Wärmefluß gezielt beeinflußt wird. Die Gleitplatten 30 können aber auch senkrecht zu ihrer Längserstreckung schichtweise aufgebaut sein, um auch in diese Richtung den Wärmefluß gezielt beeinflußen zu können.

## Patentansprüche

1. Kurbelschleifenrahmen (1) für einen Kurbelschleifentrieb einer Brennkraftmaschine zur Umwandlung einer hin- und hergehenden Bewegung in eine Rotationsbewegung, wobei die Brennkraftmaschine mindestens zwei auf einer Achse sich gegenüberliegende Kolbenzylinder-Einheiten aufweist, deren starr am Kolben befestigte Kolbenstangen (7) über den zwischen den Kolbenzylindereinheiten angeordneten Kurbelschleifentrieb gekoppelt sind, der aus dem Kurbelschleifenrahmen (1) besteht, an dessen Gleitbahnrahmenstegen (2, 3) außenseitig die Kolbenstangen (7) ebenfalls starr befestigt sind und in dessen Innenraum (6) ein Gleitstein sitzt, der durch innenseitig an den Gleitbahnrahmenstegen (2, 3) angeordnete Gleitbahnen geführt wird und in dem drehbar ein Kurbelzapfen eines die Rotationsbewegung ausführenden Kurbelabtriebs steckt, wobei sich die Achse des Kurbelszapfens quer zur Achse der Kolbenstangen (7) erstreckt, und wobei an den Gleitbahnrahmenstegen (2, 3) des Kurbelschleifenrahmens (1) Stege (9) angeordnet sind,
dadurch **gekennzeichnet,**
daß sowohl oberhalb als auch unterhalb der Gleitbahn (10) der Gleitbahnrahmenstege (2,3) des Kurbelschleifenrahmens (1) Stege (9) aus reichender Wärme kapazität für eine homogene Verteilung der Wärme angeordnet sind und daß die Gleitbahnrahmenstege (2, 3) im Querschnitt H-förmig ausgebildet sind und einen horizontalen Gleitbahnsteg (8) sowie die beiden an den Längsrändern des Gleitbahnstegs (8) sitzenden vertikalen Schenkelstege (9) aufweisen.

2. Kurbelschleifenrahmen nach Anspruch 1,
dadurch **gekennzeichnet,**
daß die gleitsteinseitigen H-Schenkel (9) höher ausgebildet sind als die kolbenstangenseitig H-Schenkel (9).

3. Kurbelschleifenrahmen nach Anspruch 1,
dadurch **gekennzeichnet,**
daß die kolbenstangenseitigen H-Schenkel (9) höher ausgebildet sind als die gleitsteinseitigen H-Schenkel (9).

4. Kurbelschleifenrahmen nach einem der Ansprüche 1 bis 3,
dadurch **gekennzeichnet,**
daß die Schenkelstege (9) im Bereich der Kolbenstangen (7) höher als im Bereich von Stirnstegen (4, 5) des Kurbelschleifenrahmens (1) ausgebildet sind.

5. Kurbelschleifenrahmen nach einem der Ansprüche 1 bis 4,
dadurch **gekennzeichnet,**
daß zusätzliche Massen mit zusätzlicher Wärmekapazität im Bereich von Stirnstegen (4, 5) des Kurbelschleifenrahmens (1) vorgesehen sind.

6. Kurbelschleifenrahmen nach einem der Ansprüche 1 bis 5,
dadurch **gekennzeichnet,**
daß auf der Gleitbahnoberfläche (10) der Gleitbahnrahmenstege (2,3) eine die Wärme schlecht leitende Beschichtung angeordnet ist.

7. Kurbelschleifenrahmen nach Anspruch 6,
dadurch **gekennzeichnet,**
daß die Beschichtung aus Keramik besteht.

8. Kurbelschleifenrahmen nach einem der Ansprüche 1 bis 7,
dadurch **gekennzeichnet,**
daß auf der Gleitbahnoberfläche (10) der Gleitbahnrahmenstege (2,9) eine Platte aus die Wärme schlecht leitendem Material angeordnet ist.

9. Kurbelschleifenrahmen nach Anspruch 8,
dadurch **gekennzeichnet,**
daß die Platte aus Keramik besteht.

10. Kurbelschleifenrahmen nach einem der Ansprüche 6 bis 9,
dadurch **gekennzeichnet,**
daß die Beschichtung bzw. die Platte in der Längserstreckung der Gleitbahnen zonal unterschiedliche Wärmeleitfähigkeiten aufweist.

11. Kurbelschleifenrahmen nach einem der Ansprüche 6 bis 9,
dadurch **gekennzeichnet,**
daß die Beschichtung bzw. die Platte quer zur Längserstreckung zonal unterschiedliche Wärmeleitfähigkeiten aufweist.

12. Kurbelschleifenrahmen nach Anspruch 10 oder 11,
dadurch **gekennzeichnet,**
daß die Keramikbeschichtung bzw. die Keramikplatte aus Schichten aus Keramikfolien unterschiedlicher Wärmeleitfähigkeit und Wärmekapizität aufgebaut ist.

13. Kurbelschleifenrahmen nach einem der Ansprüche 1 bis 12,
dadurch **gekennzeichnet,**
daß der Kurbelschleifenrahmen (1) zweiteilig, und zwar längsmittig geteilt, ausgeführt ist, wobei endseitig an den Gleitbahnrahmenstegen (2,3) jeweils eine Stirnsteghälfte (11) vorgesehen ist und die Stirnflächen (12) der Stirnsteghälften (11) in der Teilungsebene gegeneinander gesetzt sind.

14. Kurbelschleifenrahmen nach Anspruch 13,
dadurch **gekennzeichnet,**
daß die Gleitbahnrahmenstege (2, 3) durch Schweißung, vorzugsweise durch Elektronenstrahlschweißung, zusammengesetzt sind.

15. Kurbelschleifenrahmen nach Anspruch 13,
dadurch **gekennzeichnet,**
daß die Gleitbahnrahmenstege (2, 3) stirnseitig mit jeweils einem Spannbandring (13) zusammengehalten werden.

16. Kurbelschleifenrahmen nach Anspruch 15,
dadurch **gekennzeichnet,**
daß für die Lagerung der Spannbandringe (13) stirnseitig an jeder Stirnsteghälfte (11) ein sich in Längsrichtung der Gleitbahnrahmenstege (2,3) erstreckender - in der Stirnansicht betrachtet - U-förmiger Spannbandlagersteg (15) mit ebenen Außenflächen (14) angeordnet ist.

17. Kurbelschleifenrahmen nach Anspruch 16,
dadurch **gekennzeichnet,**
daß zwischen den U-Schenkeln benachbarter Spannbandlagerstege (15) in der Teilungsebene Abstandshalterbolzen (16) angeordnet sind, die an ihren Enden eine Stützscheibe (17) und eine sich außenseitig anschließende Lagerscheibe (18) geringeren Durchmessers aufweisen, wobei die Lagerscheiben (18) in halbkreisförmige Ausnehmungen (19) der freien Endkanten (20) der Spannbandlagerstege (15) eingebracht sind, und sich die Stützscheiben (17) gegen die Innenfläche der Spannbandlagerstege (15) abstützen, während die Lagerscheiben (18) formschlüssig in den Ausnehmungen (19) lagern und vom Spannbandring (13) außenseitig abgedeckt sind.

18. Kurbelschleifenrahmen nach einem der Ansprüche 1 bis 14,
dadurch **gekennzeichnet,**
daß die Gleitbahnrahmenstege (2,3) stirnseitig mittels Dehnschrauben (21) zusammengefügt sind.

19. Kurbelschleifenrahmen nach Anspruch 18,
dadurch **gekennzeichnet,**
daß in jedem Gleitbahnsteg (8) ein Loch (22) vorgesehen ist, das vom Schraubenschaft der Dehnschraube (21) durchgriffen wird, wobei sich der Schraubenkopf (21a) rahmenaußenseitig auf der Oberfläche des Gleitbahnstegs (8) abstützt und das jeweilige endseitige Außengewinde (23) von zwei sich gegenüberliegend angeordneten Dehnschrauben (21) in ein entsprechendes Innengewinde eines quaderförmigen Verbindungsblocks (24) greift, der die Teilungsebene überbrückt.

20. Kurbelschleifenrahmen nach Anspruch 19,
dadurch **gekennzeichnet,**
daß der Verbindungsblock (24) an den Innenflächen der Stirnsteghälften (11) anliegt, wobei Kanten von in den Stirnsteghälften (11) angeordneten halbkreisförmigen Ausnehmungen (19a) in einer Ringnut (25) eines außenseitig am Block (24) angeordneten Zapfens (26) lagern.

21. Kurbelschleifenrahmen nach einem der Ansprüche 1 bis 20,
dadurch **gekennzeichnet,**
daß an der Innenfläche der innenraumseitigen Schenkelstege (9) sich in Längsrichtung erstreckende erhabene, ebenflächige Führungsstege (27) für den Gleitstein vorgesehen sind.

22. Kurbelschleifenrahmen nach einem der Ansprüche 1 bis 21,
dadurch **gekennzeichnet,**
daß in den Gleitflächen (10) der Gleitbahnstege (8), und vorzugsweise auch in den Gleitflächen (28) der Führungsstege (27) Vertiefungen (29) angebracht sind.

23. Kurbelschleifenrahmen nach einem der Ansprüche 8 bis 22,
dadurch **gekennzeichnet,**
daß die Gleitplatten (30) im Querschnitt U-förmig ausgebildet sind und mit einer Anlagefläche (34) auf den Gleitbahnen (10) angeordnet sind, wobei sie in ihrem Innenraum eine sich parallel zu den Gleitflächen erstreckende Gleitbasisfläche (31) sowie randlich rechtwinklig zum Innenraum (6) abgebogene Stützstege (27a) aufweisen.

24. Kurbelschleifenrahmen nach Anspruch 23,
dadurch **gekennzeichnet,**
daß die Gleitplatten (30) endseitig Bügel (32) zum Umklammern der Gleitbahnstege (8) aufweisen.

25. Kurbelschleifenrahmen nach Anspruchs 23,
dadurch **gekennzeichnet,**
daß die Gleitplatten (30) zum Hintergreifen der Stirnsteghälften (11) abgewinkelte Lappen (33) aufweisen.

## Claims

1. A crank slide drive frame (1) for a crank slide drive of an internal combustion engine to convert a reciprocal movement into a rotary movement, wherein the internal combustion engine has at least two piston/cylinder units opposite each other on one axis which are coupled by means of the slide crank drive between the piston/cylinder units to piston rods (7) which are rigidly fixed to the pistons, the drive comprising the crank slide frame (1), to which slide track frame members (2,3) are also secured in a likewise rigid fashion on the outside of the piston rods (7) and in the internal space (6) whereof is located a slider which is guided by means of slide tracks located within the slide track frame members (2,3) and in which a crankshaft journal of a driven crank producing the rotational movement is rotatably inserted, wherein the axis of the crank journal extends at right angles to the axis of the piston rods (7), and wherein web members (9) are provided on the slide track frame members (2,3) of the crank slide frame (1),
characterised in that
web members (9) of sufficient thermal capacity for the homogeneous distribution of heat are provided both above and below the slide track (10) of the slide track frame members (2,3) of the crank slide frame (1) and in that the slide track frame members (2,3) are H-shaped in cross-section and have a horizontal slide track member (8) and two vertical side members (9) running along the longitudinal edges of the slide track member (8).

2. A crank slide drive frame according to claim 1,
characterised in that
the H-shaped connecting members (9) on the slider side are taller than the H-shaped connecting members (9) on the piston rod side.

3. A crank slide drive frame according to claim 1,
characterised in that
the H-shaped connecting members (9) on the piston rod side are taller than the H-shaped connecting members (9) on the slider side.

4. A crank slide drive frame according to one of claims 1 to 3,
characterised in that
the web members (9) are taller in the vicinity of the piston rods (7) than in the vicinity of the front members (4,5) of the crank slide drive frame (1).

5. A crank slide drive frame according to one of claims 1 to 4,
characterised in that
additional masses with additional thermal capacity are provided in the vicinity of the end members (4,5) of the crank slide drive frame (1).

6. A crank slide drive frame according to one of claims 1 to 5,
characterised in that
a coating which is a poor conductor of heat is provided on the slide track surface (10) of the slide track frame members (2,3).

7. A crank slide drive frame according to claim 6,
characterised in that
the coating consists of ceramic.

8. A crank slide drive frame according to one of claims 1 to 7,
characterised in that
a plate of material which is a poor conductor of heat is provided on the slide track surface (10) of the slide track frame members (2,3).

9. A crank slide drive frame according to claim 8,
characterised in that
the plate consists of ceramic.

10. A crank slide drive frame according to one of claims 6 to 9,
characterised in that
the coating or the plates have zones of different thermal conductivity in the longitudinal direction of the slide tracks.

11. A crank slide drive frame according to one of claims 6 to 9,
characterised in that
the coating or the plates have zones of different thermal conductivity at right angles to the longitudinal direction.

12. A crank slide drive frame according to claim 10 or 11,
characterised in that
the ceramic coating or the ceramic plates are constructed of layers of ceramic sheet of different thermal conductivity and thermal capacity.

13. A crank slide drive frame according to one of claims 1 to 12,
characterised in that
the crank slide drive frame (1) is constructed in two parts, divided longitudinally, wherein a half end member (11) is provided at the ends of the slide track frame members (2,3) and the end surfaces (12) of the half end members (11) are located opposite each other in the parting plane.

14. A crank slide drive frame according to claim 13,
characterised in that
the crank slide frame members (2,3) are joined together by welding, preferably by electron beam welding.

15. A crank slide drive frame according to claim 13,
characterised in that
the slide track frame members (2,3) are held together face to face by means of a clamping ring (13).

16. A crank slide drive frame according to claim 15,
characterised in that
a U-shaped clamping ring bearing member (15) with flat external surfaces (14) is provided at the end of each half end member (11) extending in the longitudinal direction of the slide track frame members (2,3), when viewed from the front.

17. A crank slide drive frame according to claim 16,
characterised in that
spacer bolts (16) are located between the clamping ring mounting members (15) adjacent to the U-shaped connections in the parting plane and in that the ends of these have a supporting disc (17) and an externally mounted bearing head (18) of small diameter, wherein the bearing heads (18) are located in semi-circular recesses (19) in the free end edges (20) of the clamping ring mounting members (15) and the supporting discs (17) are supported against the internal surfaces of the clamping ring mounting members (15), while the bearing heads (18) fit closely into the recesses (19) and are covered externally by the clamping ring (13).

18. A crank slide drive frame according to one of claims 1 to 14,
characterised in that
the slide track frame members (2,3) are joined together at the ends by means of expansion bolts (21).

19. A crank drive slide drive frame according to claim 18,
characterised in that
a hole (22) is provided in each slide track member (8) and is engaged by the threaded shank of the expansion bolt (21), wherein the bolt head (21a) is supported on the outside of the frame against the surface of the slide track member (8) and each end external thread (23) of two opposing expansion bolts (21) engages a corresponding internal thread in a rectangular connection block (24) which bridges the parting plane.

20. A crank slide drive frame according to claim 19,
characterised in that
the connection block (24) lies against the internal surfaces of the end member halves (11), whereby the edges of semi-circular recesses (19a) in the half end members (11) are housed in an annular groove (25) of a spigot (26) which is external to the block (24).

21. A crank slide drive frame according to claims 1 to 20
characterised in that
a guide member (27) for the slide which extends in a longitudinal direction and has smooth surfaces is provided on the internal surface of the inner connecting members (9).

22. A crank slide drive frame according to one of claims 1 to 21,
characterised in that
recesses (29) are provided in the slide surfaces (10) of the slide track members (8) and preferably also in the slide surfaces (28) of the guide member (27).

23. A crank slide drive frame according to one of claims 8 to 22,
characterised in that
the slide plates (30) are U-shaped in cross-section and are positioned with a bearing surface (34) on the slide tracks (10) and have supporting members (27a) angled to the interior parallel to the slide base surface (31) extending along the slide surface and laterally at right angles to the internal space (6).

24. A crank slide drive frame according to claim 23,
characterised in that
the slide plates (30) have end stirrups (32) to clamp around the slide track members (8).

25. A crank slide drive frame according to claim 23, characterised in that
the slide plates (30) have angled tabs (33) to engage behind the half end members (11).

## Revendications

1.- Cadre (1) pour le guidage de manetons pour un mécanisme de glissement d'un moteur à combustion interne en vue de transformer un mouvement de va-et-vient en un mouvement de rotation dans lequel le moteur à combustion interne présente au moins deux unités de cylindres de piston se faisant face selon un axe dont les tiges de piston fixées rigidement au piston sont couplées par le mécanisme de glissement disposé entre les unités de cylindres de piston qui est constitué par le cadre (1) pour le guidage des manetons, aux barrettes (2, 3) de cadre pour le guidage de manetons duquel sont fixées également rigidement et extérieurement les tiges (7) de piston et dans l'espace intérieur (6) duquel se tient un glisseur qui est guidé par des bandes de glissement disposées intérieurement au niveau des barrettes (2, 3) de cadre pour le guidage de manetons et dans lequel est caché de façon à pouvoir tourner un maneton de manivelle d'une commande à manivelle imprimant le mouvement de rotation, tandis que l'axe du maneton de manivelle s'étend en travers par rapport à la tige (7) de piston et que des barrettes (9) sont disposées au niveau des barrettes (2, 3) du cadre (1) pour le guidage des manetons,
**caractérisé en ce que**
aussi bien au-dessus qu'en dessous de la bande (10) de glissement des barrettes (2, 3) du cadre (1) pour le guidage de manetons, sont disposées des barrettes (9) de capacité calorifique suffisante en vue d'une répartition homogène de la chaleur et que les barrettes (2, 3) du cadre pour le guidage de manetons sont construites avec une section en forme de H et présentent une barrette (8) de bandes de glissement horizontale de même que les deux barrettes (9) de côté verticales et qui se trouvent au niveau des bords longitudinaux des barrettes (8) de bandes de glissement.

2.- Cadre pour le guidage de manetons selon la revendication 1, caractérisé en ce que les montants du H des barrettes (9) du côté du glisseur sont plus hauts que les montants du H des barrettes (9) du côté de la tige de piston.

3.- Cadre pour le guidage de manetons selon la revendication 1, caractérisé en ce que les montants du H des barrettes (9) du côté de la tige de piston sont plus hauts que les montants du H des barrettes (9) du côté du glisseur.

4.- Cadre pour le guidage de manetons selon l'une des revendications 1 à 3, caractérisé en ce que les barrettes (9) dans la zone des tiges (7) de piston sont plus hautes que dans la zone des barrettes (4, 5) frontales du cadre (1) pour le guidage de manetons.

5.- Cadre pour le guidage de manetons selon l'une des revendications 1 à 4, caractérisé en ce que des masses supplémentaires avec une capacité calorifique supplémentaire sont prévues dans la zone des barrettes (4, 5) frontales du cadre (1) pour le guidage de manetons.

6.- Cadre pour le guidage de manetons selon l'une des revendications 1 à 5, caractérisé en ce que qu'un revêtement mauvais conducteur de la chaleur est disposé sur la surface (10) de glissement des barrettes (2, 3) du cadre pour le guidage de manetons.

7.- Cadre pour le guidage de manetons selon la revendication 6, caractérisé en ce que le revêtement est constitué de céramique.

8.- Cadre pour le guidage de manetons selon l'une des revendications 1 à 7, caractérisé en ce qu'une plaque de matériau mauvais conducteur de la chaleur est disposée sur la surface (10) de glissement des barrettes (2, 9) de bande de glissement.

9.- Cadre pour le guidage de manetons selon la revendication 8, caractérisé en ce que la plaque est constituée de céramique.

10.- Cadre pour le guidage de manetons selon l'une des revendications 6 à 9, caractérisé en ce que le revêtement, resp. la plaque, présentent des conductibilités thermiques différentes localement dans le sens de la longueur des bandes de glissement.

11.- Cadre pour le guidage de manetons selon l'une des revendications 6 à 9, caractérisé en ce que le revêtement, resp. la plaque, présentent des conductibilités thermiques différentes localement perpendiculairement au sens de la longueur.

12.- Cadre pour le guidage de manetons selon la revendication 10 ou la revendication 11, caractérisé en ce que le revêtement de céramique, resp. la plaque de céramique, sont constituées de couches de feuilles de céramique de conductibilité thermique et de capacité calorifique différentes.

13.- Cadre pour le guidage de manetons selon l'une des revendications 1 à 12, caractérisé en ce que le cadre (1) pour le guidage de manetons est réalisé en deux parties, à savoir séparé selon le milieu de sa longueur tandis qu'une demi-barrette (11) frontale est prévue à l'extrémité de chacune des barrettes (2, 3) de cadre pour le guidage de manetons et que les surfaces (12) frontales des demi-barrettes (11) frontales sont placées l'une contre l'autre dans le plan de séparation.

14.- Cadre pour le guidage de manetons selon la revendication 13, caractérisé en ce que les barrettes (2, 3) du cadre pour le guidage de manetons sont assemblées par soudure, de préférence par soudure par jets d'électrons.

15.- Cadre pour le guidage de manetons selon la revendication 13, caractérisé en ce que les barrettes (2, 3) du cadre pour le guidage de manetons sont maintenues de façon frontale avec chacune un collier (13) de serrage.

16.- Cadre pour le guidage de manetons selon la revendication 15, caractérisé en ce que, pour la mise en place des colliers (13) de serrage, est disposée de façon frontale au niveau de chaque demi-barrette (11) frontale une barrette (15) de mise en place de collier de serrage en forme de U, s'étendant lorsqu'on le regarde de façon frontale dans le sens de la longueur des barrettes (2, 3) de bande de glissement et ayant des surfaces (14) extérieures planes.

17.- Cadre pour le guidage de manetons selon la revendication 16, caractérisé en ce qu'entre les barrettes (15) de mise en place des colliers de serrage voisines des montants du U sont disposés dans le plan de séparation des tenons (16) servant d'entretoises qui présentent à leurs extrémités une rondelle (17) d'appui et une rondelle (18) de mise en place extérieurement voisine et de diamètre plus faible, dans lequel les rondelles (18) de mise en place sont introduites dans des réserves (19) en forme de demi-cercle ménagées dans les bords (20) libres extrêmes des barrettes (15) de mise en place de colliers de serrage et les rondelles (17) d'appui s'appuient contre la surface intérieure des barrettes (15) de mise en place des colliers de serrage tandis que les rondelles (18) de mise en place reposent mécaniquement dans les réserves (19) et sont recouvertes extérieurement par le collier (13) de serrage.

18.- Cadre pour le guidage de manetons selon l'une des revendications 1 à 14, caractérisé en ce que les barrettes (2, 3) du cadre pour le guidage de manetons sont assemblées frontalement à l'aide de vis (21) d'expansion.

19.- Cadre pour le guidage de manetons selon la revendication 18, caractérisé en ce qu'est prévu dans chaque barrette (8) de bande de glissement un trou (22) qui est traversé par la tige de vis de la vis (21) d'expansion tandis que la tête (21a) de vis s'appuie à l'extérieur du cadre sur la surface de la barrette (8) de bandes de glissement et que le pas de vis (23) mâle de chaque extrémité de deux vis (21) d'expansion disposées en vis-à-vis collabore avec un pas de vis femelle correspondant d'un bloc (24) de liaison en forme de pierre de taille qui enjambe le plan de séparation.

20.- Cadre pour le guidage de manetons selon la revendication 19, caractérisé en ce que le bloc (24) de liaison se trouve au niveau des surfaces intérieures des demi-barrettes (11) frontales tandis que des bords de réserves (19a) en forme de demi-cercle, aménagées dans les demi-barrettes (11) frontales se trouvent dans une gorge (25) annulaire d'un tenon (26) disposé extérieurement sur le bloc (24).

21.- Cadre pour le guidage de manetons selon l'une des revendications 1 à 20, caractérisé en ce que sur la surface intérieure des barrettes (9) du côté de l'espace intérieur, sont prévues des barrettes (27) de guidage pour le glisseur qui sont planes, en relief et s'étendent dans le sens de la longueur.

22.- Cadre pour le guidage de manetons selon l'une des revendications 1 à 21, caractérisé en ce que sont ménagés des creux (29) dans les surfaces (10) de glissement des barrettes (8) de bandes de glissement et de préférence aussi dans les surfaces (28) de glissement des barrettes (27) de guidage.

23.- Cadre pour le guidage de manetons selon l'une des revendications 8 à 22, caractérisé en ce que les plaques (30) de glissement sont configurées avec une section en forme de U et sont disposées avec une surface (34) de mise en place contre les bandes (10) de glissement, tandis qu'elles présentent dans leur espace intérieur une surface (31) de base de glissement s'étendant parallèlement aux surfaces de glissement de même que des barrettes (27a) d'appui aux bords retournés perpendiculairement à l'espace intérieur.

24.- Cadre pour le guidage de manetons selon la revendication 23, caractérisé en ce que les plaques (30) de glissement présentent à leurs extrémités des pièces (32) en forme d'arc afin d'entourer les barrettes (8) de bande de glissement à la façon de parenthèses.

25.- Cadre pour le guidage de manetons selon la revendication 23, caractérisé en ce que les plaques (30) de glissement présentent des oreilles (33) retournées en forme de U en vue de prendre par derrière les demi-barrettes (11) frontales.
